# EUROPÄISCHE PATENTSCHRIFT

(11) **EP 0 793 777 B1**
(45) Veröffentlichungstag und Bekanntmachung des Hinweises auf die Patenterteilung: **20.03.2002**
(21) Anmeldenummer: 96934346.6
(22) Anmeldetag: 08.08.1996
(51) Int. Cl.: F02M 53/06, F02M 69/34, F02D 41/06

(54) **BRENNSTOFFEINSPRITZANORDNUNG FÜR EINE BRENNKRAFTMASCHINE UND VERFAHREN ZUR BRENNSTOFFEINSPRITZUNG**
FUEL-INJECTION ARRANGEMENT FOR AN INTERNAL COMBUSTION ENGINE AND FUEL-INJECTION METHOD
SYSTEME D'INJECTION DE CARBURANT POUR MOTEUR A COMBUSTION INTERNE ET PROCEDE D'INJECTION DE CARBURANT

(30) Priorität: 26.09.1995 DE 19535744
(43) Veröffentlichungstag der Anmeldung: 10.09.1997
(73) Patentinhaber: ROBERT BOSCH GMBH, 70442 Stuttgart (DE)
(72) Erfinder: ROMANN, Peter, D-70469 Stuttgart (DE); KROHN, Klaus-Henning, D-96047 Bamberg (DE); LANGE, Jörg, D-71735 Eberdingen (DE); VOGEL, Christof, D-96120 Bischberg (DE)
(86) Internationale Anmeldenummer: DE9601487
(87) Internationale Veröffentlichungsnummer: WO9712146

(56) Entgegenhaltungen:
- DE-A- 4 412 448
- US-A- 5 119 794
- US-A- 5 284 117
- US-A- 5 482 023
- PATENT ABSTRACTS OF JAPAN vol. 007, no. 074 (M-203), 26.März 1983 & JP,A,58 002462 (NIPPON DENSO KK), 8.Januar 1983,

## Beschreibung

### Stand der Technik

Die Erfindung geht aus von einer Brennstoffeinspritzanordnung für eine Brennkraftmaschine nach der Gattung des Anspruchs 1 und von einem Verfahren zur Brennstoffeinspritzung nach der Gattung des Anspruchs 5 bzw. des Anspruchs 6.

Aus der EP-PS 0 337 763 ist bereits eine Brennstoffeinspritzanordnung für eine Brennkraftmaschine bekannt, bei der in einem gemeinsamen Gehäuse mehrere Durchgänge vorgesehen sind, in denen jeweils ein, insgesamt aber zwei oder mehrere elektromagnetische Brennstoffeinspritzventileinrichtungen angeordnet sind. Zwischen jeweils zwei benachbarten Brennstoffeinspritzventileinrichtungen ist eine Einrichtung zur Bildung einer magnetischen Abschirmung ausgeführt. Die Brennstoffeinspritzanordnung ist so gestaltet, dass mit den in einem Gehäuse angeordneten Brennstoffeinspritzventileinrichtungen in zwei Richtungen Brennstoff abgespritzt werden kann, und zwar in Richtung zweier Einlassventile eines Zylinders der Brennkraftmaschine. Ein jeweils zu einem Zylinder verlaufendes Ansaugrohr endet mit zwei Zweigkanälen, deren Zugang zum Zylinder durch die Einlassventile geöffnet bzw. geschlossen wird. Ein Zweigkanal kann durch eine stromaufwärts des Einlassventils angeordnete Verschließeinrichtung geschlossen werden. Entsprechend dem Lastzustand der Brennkraftmaschine wird so beispielsweise nur ein Zweigkanal mit Brennstoff versorgt, so dass auch nur über ein Einlassventil Brennstoff in den Zylinder eingespritzt wird. Die Einlassventile öffnen und schließen synchron entsprechend der Drehbewegung der Kurbelwelle der Brennkraftmaschine. Die in dem gemeinsamen Gehäuse angeordneten Brennstoffeinspritzventileinrichtungen sind völlig gleichartig ausgeführt.

Aus der US-PS 5,146,897 ist bereits eine Multi-Point-Einspritzung mit mehreren Brennstoffeinspritzventilen zum Einspritzen von Brennstoff in eine mehrere Zylinder umfassende Brennkraftmaschine bekannt. Die Brennstoffeinspritzanordnung sieht allerdings vor, dass mit höchstens zwei Einspritzventilen Brennstoff in vier Einlasskanäle gespritzt wird, die in Richtung mehrerer Zylinder verlaufen. Somit ist von der Anzahl her höchstens ein Einspritzventil einem Zylinder der Brennkraftmaschine zugeordnet. Auf verschiedene Lastzustände der Brennkraftmaschine kann mit dieser Brennstoffeinspritzventilanordnung nicht reagiert werden, da die Erregung der Brennstoffeinspritzventile synchron erfolgt.

Bekannt ist bereits aus der US-PS 5,119,794 eine Brennstoffeinspritzanordnung für eine Brennkraftmaschine, die ein an einem Ansaugrohr angeordnetes Brennstoffeinspritzventil aufweist, das in das Ansaugrohr mündet. Im Ansaugrohr ist des weiteren eine Heizeinrichtung vorgesehen, auf die Brennstoff aus dem Brennstoffeinspritzventil gespritzt wird, um dort zu verdampfen. Die Heizeinrichtung kann dabei zusätzlich noch mit Brennstoff versorgt werden, der z.B. während der Kaltstartphase der Brennkraftmaschine ebenfalls verdampft wird und der über eine Versorgungsleitung der Heizeinrichtung zugeführt wird. Das Zu- bzw. Abschalten der Brennstoffzufuhr zur Heizeinrichtung erfolgt über ein elektromagnetisches Ventil in der Versorgungsleitung.

Bei diesem Ventil handelt es sich nicht um ein Brennstoffeinspritzventil im bekannten Sinne, sondern um ein Absperrventil in der Versorgungsleitung der Heizeinrichtung. Mit dem Öffnen des Ventils erfolgt nur ein Auffüllen der Versorgungsleitung und ein nachfolgendes Versorgen von Brennstoffkanälen innerhalb der Heizeinrichtung, jedoch kein Abspritzen von Brennstoff in das Ansaugrohr oder den Brennraum einer Brennkraftmaschine. Die Heizeinrichtung liegt separat von dem Ventil vor. Durch die Versorgungsleitung befindet sich ein großes Volumen zwischen dem Ventil und der Heizeinrichtung. Mit einer solchen Anordnung lässt sich kein genaues Verdampfen des Brennstoffs, der durch die Versorgungsleitung zugeführt wird, erreichen, da der Brennstoff nicht dosiert zugemessen werden kann. Beim Schließen des Ventils wird das Verdampfen noch nicht beendet. Vielmehr wird der in der Versorgungsleitung noch anstehende Brennstoff in die Heizeinrichtung gesaugt und verdampft. Beim Öffnen des Ventils besteht der Nachteil, dass noch gar kein Brennstoff zum Verdampfen vorhanden ist, da dieser erst das relativ große Volumen der Versorgungsleitung überbrücken muss.

Bekannt ist des weiteren aus der US-PS 5,284,117 bereits eine Brennstoffeinspritzanordnung, bei der zwei Einspritzventile an einem Saugrohr angeordnet sind, die somit Brennstoff in einen Brennraum der Brennkraftmaschine abgeben. Ein erstes Brennstoffeinspritzventil spritzt dabei unmittelbar auf ein Einlassventil des Brennraums, während das zweite Brennstoffeinspritzventil auf ein an der Wandung des Saugrohrs befestigtes Heizelement spritzt. Beide Einspritzventile können unabhängig voneinander Brennstoff abgeben. Das Heizelement ist in Form einer Heizplatte ausgeführt, wobei von dem zweiten Brennstoffeinspritzventil abgegebener Brennstoff an deren Oberfläche verdampft und der Brennstoffdampf insbesondere in der Kaltstartphase dem Brennraum zusätzlich zu dem aus dem ersten Einspritzventil austretenden Brennstoff zugeführt wird.

Ein Heizervorsatz für ein Brennstoffeinspritzventil, mit dem eine Verdampfung bzw. eine Vernebelung von Brennstoff vorgenommen wird, ist bereits aus der DE 44 12 448 A1 bekannt. Dieser bekannte Heizervorsatz kann druckdicht auf den Düsenkopf eines Brennstoffeinspritzventils aufgesetzt werden. Bei der Ausführungsform des Heizervorsatzes handelt es sich um einen sog. Spaltenheizer, bei dem profilierte Verdampferkontaktbleche und PTC-Heizelemente sandwichartig angeordnet sind, so dass sich eine Vielzahl von Verdampferräumen (Spalten) ergibt. Bestückt man die Brennstoffeinspritzventile mit solchen Heizervorsätzen, die als offene Spaltenheizer mit guter Wärmeübertragung aufgebaut sind, so sind deutliche Verringerungen der Emissionen von unverbrannten Kohlenwasserstoffen beim Kaltstart und in der Warmlaufphase der Brennkraftmaschine bei Betrieb der Heizung gegenüber Brennstoffeinspritzventilen ohne Heizervorsatz erzielbar. Dies ist besonders im Hinblick auf die in naher Zukunft zu realisierenden, verschärften Abgasgrenzwerte in den USA und Europa von großer Bedeutung.

Solange der Heizervorsatz zugeschaltet ist, erfolgt eine sehr gute Brennstoffaufbereitung, in deren Resultat in vorteilhafter Weise niedrige HC-Werte erreicht werden. Wird jedoch der Heizervorsatz abgeschaltet, erfolgt nur noch eine ungenügende Brennstoffaufbereitung (schlechtes Austragsverhalten), die die Aufbereitungsqualität bekannter Brennstoffeinspritzventile nicht erreicht. Aufgrund der Geometrie des Spaltenheizers ergibt sich für den nicht mehr zu beheizenden Brennstoff ein Labyrinth, das aufgrund seines Speicherverhaltens keine gleichmäßige Zerstäubung zulässt. Besonders nachteilig stellt sich die ungleichmäßige Tröpfchengröße dar, da der Brennstoff zu relativ großen Tropfen zusammenlaufen kann. Andererseits würde bei permanentem Heizerbetrieb die Belastung des elektrischen Bordnetzes eines Fahrzeugs übertrieben groß sein. Ein Generator des Fahrzeugs müsste mit beispielsweise rund 2 kW allein für das Betreiben der Heizervorsätze eine enorme Leistung aufbringen, was für die Praxis unrealistisch erscheint, so dass ein Dauereinsatz eines solchen Heizervorsatzes weitgehend ausgeschlossen ist.

Aus der EP-OS 0 661 445 ist bereits eine Brennstoffeinspritzanordnung bekannt, die u.a. von einem Brennstoffeinspritzventil und einem Brennstoffheizelement gebildet wird. Das Einspritzventil kann dabei sowohl ohne als auch mit vorgeschaltetem Heizelement betrieben werden. Um den Brennstoffauslass des Einspritzventils zu gewünschten Zeiten mit dem Heizelement in eine entsprechende Kontaktposition zu bringen, ist eine aufwendige Mechanik bzw. eine zusätzliche mechanische Schiebeeinrichtung notwendig. Besonders wegen des ständigen Kontaktes dieser Mechanik mit der aggressiven Saugrohratmosphäre besteht eine große Gefahr von Ablagerungen (Plugging, Bleisulfat), so dass diese Schiebermechanik sehr anfällig erscheint. Diese Ablagerungen können zu Verklemmungen an der Mechanik führen, besonders dann, wenn die Mechanik über längere Zeit nicht im Einsatz war. Die bewegten Teile der Schiebermechanik unterliegen gerade auch im Hinblick auf eine gewünschte lange Lebensdauer der Brennstoffeinspritzanordnung einem gefährlich hohen Verschleiß.

### Vorteile der Erfindung

Die erfindungsgemäße Brennstoffeinspritzanordnung mit den kennzeichnenden Merkmalen des Anspruchs 1 hat den Vorteil, dass auf einfache Art und Weise ein Brennstoffeinspritzsystem geschaffen ist, mit dem sowohl beim Kaltstart und in der Warmlaufphase einer Brennkraftmaschine durch den Einsatz einer Verdampfereinrichtung/eines Heizers eine sehr gute Brennstoffaufbereitung mit geringen Abgaswerten erfolgt als auch in den anderen Betriebszuständen der Brennkraftmaschine weiterhin eine sehr gute Qualität der Brennstoffaufbereitung aufrechterhalten bleibt, wobei keine zusätzlichen Belastungen der Brennkraftmaschine entstehen.

Dies wird erfindungsgemäß dadurch erreicht, dass zwei Brennstoffeinspritzventile an einem zu einem Brennraum führenden Ansaugrohr angeordnet sind, wobei eines der beiden Brennstoffeinspritzventile eine Verdampfereinrichtung, insbesondere einen Spaltenheizer als Heizervorsatz, beinhaltet. In vorteilhafter Weise ist der jeweilige Betrieb der beiden Brennstoffeinspritzventile in Abhängigkeit von Betriebsparametern der Brennkraftmaschine durch ein elektronisches Steuergerät steuerbar. Ein Umschalten der Brennstoffeinspritzventile erfolgt dabei genau zu dem Zeitpunkt, an dem ein der Aufbereitung der Abgase dienender Katalysator seine Konvertierungstemperatur erreicht hat. Zu diesem Zeitpunkt hat der Katalysator also seine Betriebstemperatur erreicht, um die katalytische Reaktion in Gang zu setzen. In idealer Weise wird genau zu diesem Zeitpunkt das Brennstoffeinspritzventil mit Verdampfereinrichtung abgeschaltet, um die sich aus einem längeren Betreiben des Heizervorsatzes ergebenden Nachteile, wie z.B. die hohe Belastung des elektrischen Bordnetzes, sofort zu unterdrücken.

Durch die in den Unteransprüchen aufgeführten Maßnahmen sind vorteilhafte Weiterbildungen und Verbesserungen der im Anspruch 1 angegebenen Brennstoffeinspritzanordnung möglich.

Besonders vorteilhaft ist es, den Heizervorsatz in der Form eines Spaltenheizers auszubilden, in dem eine Vielzahl von Verdampferräumen gebildet ist. Der Spaltenheizer kann in vorteilhafter Weise profilierte Kontaktbleche und Heizelemente, die sandwichartig angeordnet sind, aufweisen. Als Heizelemente können sowohl PTC- oder NTC-Elemente als auch poröses Material bzw. Whiskermaterial oder Heizschichten auf Keramikträgern dienen.

Von Vorteil ist es außerdem, wenn die Brennstoffeinspritzventile so ausgerichtet sind, dass der abgegebene Brennstoffdampf bzw. abgespritzte Brennstoff unmittelbar auf das wenigstens eine Einlassventil zielen und somit eine unerwünschte Benetzung der Wandung des Ansaugrohrs vermieden wird.

Ein weiterer Vorteil besteht darin, dass keine aufwendige und anfällige Mechanik zum Zuschalten eines Heizers nötig ist, sondern Brennstoffeinspritzventile zum Einsatz kommen, die eine sehr lange Lebensdauer aufweisen und hinlänglich erprobt sind.

Das erfindungsgemäße Verfahren zur Brennstoffeinspritzung mit den kennzeichnenden Merkmalen des Anspruchs 5 bzw. des Anspruchs 6 hat den Vorteil, dass in allen Betriebszuständen der Brennkraftmaschine eine sehr gute Brennstoffaufbereitung gewährleistet ist. Während beim Kaltstart und in der Warmlaufphase der Brennkraftmaschine das Brennstoffeinspritzventil mit der Verdampfereinrichtung bzw. dem Heizervorsatz betrieben wird und das Brennstoffeinspritzventil ohne Heizer nur bei Volllast in Betrieb und ansonsten aber außer Betrieb ist, erfolgt zu einem Zeitpunkt, an dem ein der Aufbereitung der Abgase dienender Katalysator seine Konvertierungstemperatur erreicht hat, ein Umschalten der Brennstoffeinspritzventile. Die beiden Brennstoffeinspritzventile werden also in der Regel zeitlich nacheinander betrieben, wobei für instationäre Laständerungen die Ausnahme eintreten kann, dass die beiden Brennstoffeinspritzventile bis zum Abschalten des Brennstoffeinspritzventils mit Heizervorsatz auch gleichzeitig betrieben werden.

### Zeichnung

Ein Ausführungsbeispiel der Erfindung ist in der Zeichnung vereinfacht dargestellt und in der nachfolgenden Beschreibung näher erläutert. Die Zeichnung zeigt eine schematische Darstellung einer Brennstoffeinspritzanordnung für eine Brennkraftmaschine im Bereich von Saugrohr und Zylinderkopf der Brennkraftmaschine.

### Beschreibung des Ausführungsbeispiels

Die Erfindung betrifft eine Brennstoffeinspritzanordnung mit zwei Brennstoffeinspritzventilen 1 pro Brennraum einer Brennkraftmaschine, insbesondere einer gemischverdichtenden, fremdgezündeten Brennkraftmaschine. In der Zeichnung wird eine entsprechende Brennstoffeinspritzanordnung teilweise und vereinfacht gezeigt. Auf die genaue Darstellung der Brennstoffeinspritzventile 1 wird verzichtet, da für diese Brennstoffeinspritzanordnung die verschiedensten Bauarten bereits bekannter Einspritzventile, insbesondere sog. elektromagnetisch betätigbarer Top-Feed-Einspritzventile, zum Einsatz kommen können.

Die erfindungsgemäße Brennstoffeinspritzanordnung umfaßt im wesentlichen zwei Brennstoffeinspritzventile 1a und 1b, die an einem als Einzelsaugrohr 3 ausgebildeten Ansaugrohr, das zu einem Brennraum 4 der Brennkraftmaschine führt, unmittelbar vor wenigstens einem Einlaßventil 5 dieses Brennraums 4 angeordnet sind. Über das beispielsweise einen kreisförmigen Querschnitt aufweisende Einzelsaugrohr 3 wird die Ansaugluft für die Brennkraftmaschine bereitgestellt, wobei die Steuerung der Luftmenge über ein nicht dargestelltes Drosselorgan stromaufwärts der Brennstoffeinspritzventile 1 im Einzelsaugrohr 3 erfolgt. Die Brennstoffeinspritzventile 1a und 1b sind dabei so an dem Einzelsaugrohr 3 angebracht und ausgerichtet, daß der abzuspritzende Brennstoff im wesentlichen direkt auf das Einlaßventil 5 zielt, und nicht auf die Wandungen des Einzelsaugrohrs 3 bzw. eines Zylinderkopfes 7, in dem das Einlaßventil 5 angeordnet ist und mit dem das Einzelsaugrohr 3 fest verbunden ist. Es ist ebenso denkbar, daß anstelle des einen Einlaßventils 5 zwei Einlaßventile 5 im Zylinderkopf 7 pro Brennraum 4 vorgesehen sind. Dann werden als Brennstoffeinspritzventile 1 sog. Zweistrahlventile zum Einsatz kommen. An dem Einzelsaugrohr 3 sind zur sicheren Aufnahme der Brennstoffeinspritzventile 1a und 1b Stutzen 9 mit Durchgangsöffnungen 10 ausgeformt, in die die Brennstoffeinspritzventile 1a und 1b hineinragen. Für eine wirkungsvolle Abdichtung zwischen den Brennstoffeinspritzventilen 1a und 1b und den Stutzen 9 sorgen Dichtringe 12, z. B. O-Ringe.

Die beiden Brennstoffeinspritzventile 1a und 1b unterscheiden sich hauptsächlich in einem Punkt, und zwar besitzt eines der beiden Brennstoffeinspritzventile 1b einen als Verdampfereinrichtung ausgebildeten Heizervorsatz 14, der z. B. am stromabwärtigen Ende des Brennstoffeinspritzventils 1b befestigt ist. Der Heizervorsatz 14 ragt dabei zumindest teilweise in das Einzelsaugrohr 3 hinein, so daß die Abdichtung mit dem Dichtring 12 am Einzelsaugrohr 3 oberhalb des Heizervorsatzes 14 erfolgen kann. Die Verdampfereinrichtung 14 kann durchaus auch an einer anderen, nicht dargestellten Stelle des Brennstoffeinspritzventils 1b untergebracht sein. Ansonsten können die beiden Brennstoffeinspritzventile 1a und 1b baugleich ausgeführt sein.

In der Zeichnung ist das Brennstoffeinspritzventil 2a ohne Heizervorsatz näher am Zylinderkopf 7 und somit auch näher zum Einlaßventil 5 vorgesehen; ebenso ist aber auch eine Anordnung denkbar, bei der das Brennstoffeinspritzventil 1b mit Heizervorsatz 14 nahe des Einlaßventils 5 angebracht ist, während das Brennstoffeinspritzventil 1a ohne Heizervorsatz entfernter angeordnet ist. Da die Brennstoffeinspritzung zeitlich hauptsächlich über das Brennstoffeinspritzventil 1a erfolgt, ist die in der Zeichnung gezeigte Anordnung besonders gut geeignet und sinnvoll. An den Einbauraum für das Brennstoffeinspritzventil 1b mit Heizervorsatz 14 sind keine so hohen Anforderungen gestellt. Durch geeignete Materialwahl oder Dimensionierung der Wandstärken sollte das Brennstoffeinspritzventil 1b mit Heizervorsatz 14 gegenüber dem Einzelsaugrohr 3 wärmeentkoppelt sein.

Der Heizervorsatz 14 des einen Brennstoffeinspritzventils 1b ist nur schematisch dargestellt und wird hier nicht näher beschrieben, da hierfür bereits bekannte Anordnungen einsetzbar sind, wie sie z. B. in der DE-OS 44 12 448 aufgeführt sind. Bei dieser Ausführungsform des Heizervorsatzes 14 handelt es sich um einen sog. Spaltenheizer, bei dem profilierte Verdampferkontaktbleche und Heizelemente sandwichartig angeordnet sind. Eine Vielzahl von in ihm gebildeten Verdampferräumen ermöglicht eine sehr gute Wärmeübertragung und eine sehr gute Brennstoffaufbereitung durch die Verdampfung des Brennstoffs. Die Verdampferstruktur weist beispielsweise PTC- oder NTC-Elemente, also Widerstandsheizelemente mit positiven bzw. negativen Temperaturkoeffizienten, auf, wobei die Verdampferstruktur in einem Gehäuse untergebracht ist. Die Heizelemente können auch durch Verwendung porösen Materials, Whisker- oder Sintermaterials, in der Form von Drahtwendeln oder Heizschichten auf Keramikträgern ausgebildet sein.

Bei der beschriebenen Brennstoffeinspritzanordnung wird während des Kaltstarts und der Warmlaufphase der Brennkraftmaschine fast ausschließlich das Brennstoffeinspritzventil 1b mit Heizervorsatz 14 angesteuert, wobei die Versorgung mit flüssigem Brennstoff erfolgt, der entsprechend schnell zum Heizervorsatz 14 gelangen kann. Dort wird der flüssige Brennstoff verdampft und durch die Volumenänderung beim Übergang in die Dampfphase aus dem Verdampfungsbereich des Heizervorsatzes 14 ausgetrieben bzw. ausgeblasen und kurz vor dem Brennraum 4 in das Einzelsaugrohr 3 geführt, um von dort zusammen mit der angesaugten Luft in den Brennraum 4 zu gelangen.

Auf diese Weise lassen sich besonders während des Kaltstarts und der Warmlaufphase die Emissionen von unverbrannten Kohlenwasserstoffen so stark senken, daß sehr niedrige Abgaswerte erreicht werden können. So ist es möglich, die in naher Zukunft zu realisierenden, verschärften Abgasgrenzwerte in den USA (ULEV) bzw. in Europa (MVEG III) einzuhalten bzw. zu unterschreiten. Nach Abschluß der Warmlaufphase wird die Brennstoffeinspritzung durch das Brennstoffeinspritzventil 1b unterbrochen und auf das Brennstoffeinspritzventil 1a ohne Heizervorsatz umgeschaltet. In der Regel ist es nicht vorgesehen, beide Brennstoffeinspritzventile 1a und 1b gleichzeitig zu betreiben; vielmehr erfolgt die Ansteuerung der elektromagnetisch betätigbaren Brennstoffeinspritzventile 1 über ein elektronisches Steuergerät 16 zeitlich hintereinander. In Ausnahmefällen, wie bei instationären Laständerungen, wenn in allerkürzester Zeit die maximale Leistung der Brennkraftmaschine bereits erreicht werden soll und sehr schnelle Änderungen des Drosselorgans erfolgen, können auch beide Brennstoffeinspritzventile 1a und 1b gleichzeitig betrieben werden, wobei die entsprechende Ansteuerung wiederum durch das Steuergerät 16 erfolgt. Bei Bedarf großer Brennstoffmengen wird also sowohl über das Brennstoffeinspritzventil 1b mit einer großen Grundmenge als auch über das Brennstoffeinspritzventil 1a mit einer kleineren Restmenge eingespritzt.

Die Brennstoffeinspritzung über das Brennstoffeinspritzventil 1a in Richtung des Einlaßventils 5 setzt also gewöhnlich erst unmittelbar beim Abschalten des Brₑnnstoffeinspritzventils 1b ein. Üblicherweise wird die Zeitdauer der Ansteuerung des Brennstoffeinspritzventils 1b und somit der Brennstoffverdampfung in dem Brennstoffeinspritzventil 1b beim Kaltstart der Brennkraftmaschine 60 bis 90 Sekunden betragen. Danach wird nur noch unbeheizter Brennstoff über das Brennstoffeinspritzventil 1a abgespritzt. Das Umschalten des Betriebs der beiden Brennstoffeinspritzventile 1 kann nach unterschiedlichen Kriterien erfolgen, wobei der Umschaltzeitpunkt z. B. dann erreicht sein könnte, wenn der der Aufbereitung der Abgase dienende Katalysator (nicht dargestellt) seine Konvertierungstemperatur erreicht hat. Dem elektronischen Steuergerät 16 werden unzählige, in elektrische Signale umgeformte Meßwerte von Betriebskenngrößen der Brennkraftmaschine zugeführt, beispielsweise die Drehzahl, die Last gemäß dem Drehwinkel des Drosselorgans, die Sauerstoffkonzentration in der Abgasleitung, die Konvertierungstemperatur des Katalysators und andere, die sehr schnell ausgewertet werden und durch eine entsprechende Ansteuerung zum gewünschten Umschalten der Brennstoffeinspritzventile 1 führen. Um auch nach dem Umschalten eine optimale Aufbereitung des über das Brennstoffeinspritzventil 1a abzuspritzenden Brennstoffs zu gewährleisten, kann das Brennstoffeinspritzventil 1a mit zusätzlichen Maßnahmen ausgerüstet sein, wie z. B. in bekannter Weise mit einer Gasumfassung oder einem vorgeschalteten Zerstäubungssieb.

## Patentansprüche

1. Brennstoffeinspritzanordnung für eine Brennkraftmaschine, die wenigstens einen Brennraum (4) und wenigstens ein zu diesem Brennraum (4) führendes Ansaugrohr (3) and wenigstens ein zwischen dem Brennraum (4) und dem Ansaugrohr (3) angeordnetes Einlaßventil (5) hat, mit zwei jedem Brennraum (4) unabhängig von der Anzahl der Einlaßventile (5) zugeordneten Brennstoffeinspritzventilen (1a, 1b), **dadurch gekennzeichnet, dass** die Brennstoffeinspritzventile (1a, 1b) in das Ansaugrohr (3) münden, wobei eines (1b) der beiden Brennstoffeinspritzventile (1a, 1b) mit einer Verdampfereinrichtung (14) versehen ist, die als Heizervorsatz am stromabwärtigen Ende dieses einen Brennstoffeinspritzventils (1b) ausgebildet ist, so dass dieses Brennstoffeinspritzventil (1b) Brennstoffdampf abspritzt bzw. ausbläst und dass der jeweilige Betrieb der beiden Brennstoffeinspritzventile (1a, 1b) in Abhängigkeit von Betriebsparametern der Brennkraftmaschine durch ein elektronisches Steuergerät (16) steuerbar ist, wobei nach Erreichen der Konvertierungstemperatur eines der Aufbereitung der Abgase dienen den Katalysators so umgeschaltet wird, dass nachfolgend nur noch das Brennstoffeinspritzventil (1a) ohne Verdampfereinrichtung betrieben wird.

2. Anordnung nach Anspruch 1, **dadurch gekennzeichnet, dass** der Heizervorsatz (14) die Ausführungsform eines Spaltenheizers hat, in dem eine Vielzahl von Verdampferräumen gebildet ist.

3. Anordnung nach Anspruch 1, **dadurch gekennzeichnet, dass** das Brennstoffeinspritzventil (1a) ohne Verdampfereinrichtung am Ansaugrohr (3) weiter stromabwärts angeordnet ist als das Brennstoffeinspritzventil (1b) mit Verdampfereinrichtung (14).

4. Anordnung nach Anspruch 1 oder 3, **dadurch gekennzeichnet, dass** die beiden Brennstoffeinspritzventile (1a, 1b) so ausgerichtet sind, daß der abgegebene Brennstoffdampf bzw. der abgespritzte Brennstoff direkt auf das wenigstens eine Einlaßventil (5) zielen und nicht auf die Wandung des Ansaugrohrs (3) .

5. Verfahren zur Brennstoffeinspritzung mit einer Brennstoffeinspritzanordnung für eine Brennkraftmaschine, die wenigstens einen Brennraum (4) und wenigstens ein zu diesem Brennraum (4) führendes Ansaugrohr (3) aufweist, in das wenigstens ein Brennstoffeinspritzventil (1) mündet, wobei die Brennstoffeinspritzung zu jedem einzelnen Brennraum (4) über zwei Brennstoffeinspritzventile (1a, 1b) erfolgt, und wobei eines der beiden Brennstoffeinspritzventile (1b) derart mit einer Verdampfereinrichtung (14) ausgebildet ist, dass es Brennstoffdampf abspritzt bzw. ausbläst, insbesondere mit einer Brennstoffeinspritzanordnung nach einem der Ansprüche 1 bis 4, **dadurch gekennzeichnet, dass** das mit einem Heizervorsatz (14) ausgestattete, Brennstoffdampf erzeugende Brennstoffeinspritzventil (1b) bei Kaltstart der Brennkraftmaschine 60 bis 90 Sekunden betrieben wird, danach ein Umschalten der beiden Brennstoffeinspritzventile (1a, 1b) erfolgt, wobei die Ansteuerung der beiden Brennstoffeinspritzventile (1a, 1b) mit Hilfe eines elektronischen Steuergeräts (16), in dem verschiedene Betriebsparameter der Brennkraftmaschine verarbeitet werden, erfolgt, und nachfolgend nur noch das Brennstoffeinspritzventil (1a) ohne Verdampfereinrichtung betrieben wird.

6. Verfahren nach Anspruch 6, **dadurch gekennzeichnet, dass** das Umschalten vom Betrieb des einen zum anderen Brennstoffeinspritzventil (1a, 1b) dann erfolgt, wenn ein der Aufbereitung der Abgase dienender Katalysator seine Konvertierungstemperatur erreicht hat.

7. Verfahren zur Brennstoffeinspritzung mit einer Brennstoffeinspritzanordnung für eine Brennkraftmaschine, die wenigstens einen Brennraum (4) und wenigstens ein zu diesem Brennraum (4) führendes Ansaugrohr (3) aufweist, in das wenigstens ein Brennstoffeinspritzventil (1) mündet, wobei die Brennstoffeinspritzung zu jedem einzelnen Brennraum (4) über zwei Brennstoffeinspritzventile (1a, 1b) erfolgt, und wobei eines der beiden Brennstoffeinspritzventile (1b) derart mit einer Verdampfereinrichtung (14) ausgebildet ist, dass es Brennstoffdampf abspritzt bzw. ausbläst, insbesondere mit einer Brennstoffeinspritzanordnung nach einem der Ansprüche 1 bis 4, **dadurch gekennzeichnet, dass** das mit einem Heizervorsatz (14) ausgestattete, Brennstoffdampf erzeugende Brennstoffeinspritzventil (1b) bei Kaltstart der Brennkraftmaschine 60 bis 90 Sekunden betrieben wird, und bei erforderlichem Brennstoffmehrbedarf das andere Brennstoffeinspritzventil (1a) gleichzeitig auch betrieben wird, wobei über das Brennstoffdampf erzeugende Brennstoffeinspritzventil (1b) eine größere Brennstoffmenge eingespritzt wird als über das andere Brennstoffeinspritzventil (1a) und die Ansteuerung der beiden Brennstoffeinspritzventile (1a, 1b) mit Hilfe eines elektronischen Steuergeräts (16), in dem verschiedene Betriebsparameter der Brennkraftmaschine verarbeitet werden, erfolgt, und nachfolgend nur noch das Brennstoffeinspritzventil (1a) ohne Verdampfereinrichtung betrieben wird.

## Claims

1. Fuel injection arrangement for an internal combustion engine, which has at least one combustion chamber (4) and at least one intake pipe (3) leading to this combustion chamber (4) and at least one inlet valve (5) arranged between the combustion chamber (4) and the intake pipe (3) , with two fuel injection valves (1a, 1b) assigned to each combustion chamber (4) irrespective of the number of inlet valves (5), **characterized in that** the fuel injection valves (1a, 1b) open into the intake pipe (3), one (1b) of the two fuel injection valves (1a, 1b) being provided with a vaporizing device (14), which is designed as a heater attachment on the downstream end of this one fuel injection valve (1b), with the result that this fuel injection valve (1b) ejects or blows out fuel vapour, and **in that** the respective operation of the two fuel injection valves (1a, 1b) can be controlled by an electronic control unit (16) as a function of operating parameters of the internal combustion engine, the system being switched over in such a way, once the conversion temperature of a catalytic converter used to treat the exhaust gases is reached, that only the fuel injection valve (1a) without a vaporizing device is then operated.

2. Arrangement according to Claim 1, **characterized in that** the heater arrangement (14) is in the embodiment of a slotted heater in which a multiplicity of vaporizing chambers is formed.

3. Arrangement according to Claim 1, **characterized in that** the fuel injection valve (1a) without a vaporizing device on the intake pipe (3) is arranged further downstream than the fuel injection valve (1b) having a vaporizing device (14) .

4. Arrangement according to Claim 1 or 3, **characterized in that** the two fuel injection valves (1a, 1b) are orientated in such a manner that the fuel vapour emitted and the fuel ejected are aimed directly at the at least one inlet valve (5) and not at the wall of the intake pipe (3).

5. Fuel injection method with a fuel injection arrangement for an internal combustion engine, which has at least one combustion chamber (4) and at least one intake pipe (3) which leads to this combustion chamber (4) and into which at least one fuel injection valve (1) opens, the fuel injection to each individual combustion chamber (4) taking place via two fuel injection valves (1a, 1b) , and one of the two fuel injection valves (1b) being designed with a vaporizing device (14) in such a manner that it ejects or blows out fuel vapour, in particular with a fuel injection arrangement according to one of Claims 1 to 4, **characterized in that** during a cold start of the internal combustion engine the fuel injection valve (1b) which is provided with a heater attachment (14) and produces fuel vapour is operated for 60 to 90 seconds, after which the two fuel injection valves (1a, 1b) are switched over, the two fuel injection valves (1a, 1b) being activated with the aid of an electronic control unit (16) in which various operating parameters of the internal combustion engine are processed, and only the fuel injection valve (1a) without a vaporizing device is then operated.

6. Method according to Claim 5, **characterized in that** the system is switched over from operation of the one to the other fuel injection valve (1a, 1b) when a catalytic converter used to treat the exhaust gases has reached its conversion temperature.

7. Fuel injection method with a fuel injection arrangement for an internal combustion engine, which has at least one combustion chamber (4) and at least one intake pipe (3) which leads to this combustion chamber (4) and into which at least one fuel injection valve (1) opens, the fuel injection to each individual combustion chamber (4) taking place via two fuel injection valves (1a, 1b) and one of the two fuel injection valves (1b) being designed with a vaporizing device (14) in such a manner that it ejects or blows out fuel vapour, in particular with a fuel injection arrangement according to one of Claims 1 to 4, **characterized in that** during a cold start of the internal combustion engine the fuel injection valve (1b) which is provided with a heater attachment (14) and produces fuel vapour is operated for 60 to 90 seconds, and when more fuel is required the other fuel injection valve (1a) is also operated at the same time, a larger quantity of fuel being injected via the fuel injection valve (1b) producing fuel vapour than via the other fuel injection valve (1a), and the two fuel injection valves (1a, 1b) being activated with the aid of an electronic control unit (16) in which various operating parameters of the internal combustion engine are processed, and only the fuel injection valve (1a) without a vaporizing device then being operated.

## Revendications

1. Dispositif d'injection de carburant pour un moteur à combustion interne comprenant au moins une chambre de combustion (4) et au moins une tubulure d'aspiration (3) aboutissant à cette chambre de combustion (4) et au moins une soupape d'admission (5) entre la chambre de combustion (4) et la tubulure d'admission (3), et
deux injecteurs de carburant (1a, 1b) associés à chaque chambre de combustion (4), indépendamment du nombre de soupapes d'admission (5),
**caractérisé en ce que**
les injecteurs (1a, 1b) débouchent dans la tubulure d'aspiration (3), l'un (1b) des deux injecteurs (1a, 1b) comportant une installation de vaporisation (14) réalisée sous la forme d'un prolongement chauffant, à l'extrémité aval de cet injecteur (1b) pour éjecter ou souffler de la vapeur de carburant et le fonctionnement respectif des deux injecteurs (1a, 1b) est commandé suivant les paramètres de fonctionnement du moteur à combustion interne par un appareil de commande électronique (16),
et après avoir atteint la température de conversion de l'un des catalyseurs servant au traitement des gaz d'échappement, on commute pour qu'ensuite seul l'injecteur (1a) sans installation de vaporisation continue de fonctionner.

2. Dispositif selon la revendication 1,
**caractérisé en ce que**
le prolongement chauffant (14) a la forme d'un dispositif de chauffage à fente dans lequel sont formées un grand nombre de chambres de vaporisation.

3. Dispositif selon la revendication 1,
**caractérisé en ce que**
l'injecteur (1a) sans installation de vaporisation est installé dans la tubulure d'aspiration (3) en aval de l'injecteur (1b) équipé de l'installation de vaporisation (14).

4. Dispositif selon Tune quelconque des revendications 1 ou 3,
**caractérisé en ce que**
les deux injecteurs (1a, 1b) sont alignés pour que la vapeur de carburant émise ou le carburant éjecté arrivent directement sur au moins Tune des soupapes d'admission (5) et non sur la paroi de la tubulure d'admission (3).

5. Procédé d'injection de carburant à l'aide d'un dispositif d'injection de carburant pour un moteur à combustion interne comprenant au moins une chambre de combustion (4) et au moins une tubulure d'admission (3) aboutissant à cette chambre de combustion (4), un injecteur (1) débouchant au moins dans cette tubulure d'aspiration,
l'injection de carburant dans la chambre de combustion (4) respective se faisant par deux injecteurs (1a, 1b) et
l'un des deux injecteurs (1b) est équipé dune installation de vaporisation (14) pour éjecter ou souffler de la vapeur de carburant, notamment avec un dispositif d'injection de carburant selon Tune des revendications 1 à 4,
**caractérisé en ce que**
l'injecteur (1b) équipé d'un prolongement chauffant (14) générant la vapeur de carburant, fonctionne au démarrage à froid du moteur à combustion interne pendant 60 à 90 secondes puis on commute les deux injecteurs (1a, 1b),
la commande des deux injecteurs (1a, 1b) étant assurée par un appareil de commande électronique (16) suivant les différents paramètres de fonctionnement du moteur à combustion interne et
ensuite seul l'injecteur (1a) sans installation de vaporisation continue de fonctionner.

6. Procédé selon la revendication 5,
**caractérisé en ce que**
la commutation du fonctionnement d'un injecteur de carburant (1a, 1b) vers l'autre se fait lorsque le catalyseur, servant au traitement des gaz d'échappement, est à sa température de conversion.

7. Procédé d'injection de carburant à l'aide d'un dispositif d'injection pour un moteur à combustion interne comprenant au moins une chambre de combustion (4) et au moins une tubulure d'aspiration (3) aboutissant à cette chambre de combustion, et dans laquelle débouche un injecteur de carburant (1),
l'injection de carburant dans chaque chambre de combustion (4) se faisant par l'intermédiaire de deux injecteurs (1a, 1b) et
l'un des deux injecteurs (1b) étant équipé dune installation de vaporisation (14) pour éjecter ou souffler du carburant,
notamment à l'aide d'un dispositif d'injection de carburant selon l'une des revendications 1 à 4,
**caractérisé en ce que**
l'injecteur (1b) équipé du prolongement chauffant (14) générant la vapeur de carburant, fonctionne au démarrage à froid du moteur à combustion interne pendant 60 à 90 secondes et si la demande de carburant est plus importante, l'autre injecteur (1a) fonctionne simultanément,
l'injecteur (1b) générant la vapeur de carburant débitant une plus grande quantité de carburant que l'autre injecteur (1a) et
la commande des deux injecteurs (1a, 1b) à l'aide d'un appareil de commande électronique (16) se fait selon les différents paramètres de fonctionnement du moteur à combustion interne et
ensuite, seul l'injecteur (1a) sans installation de vaporisation continue de fonctionner.
